# EUROPÄISCHE PATENTANMELDUNG

(11) **EP 4 427 622 A1**
(43) Veröffentlichungstag der Anmeldung: **11.09.2024**
(21) Anmeldenummer: 24161421.3
(22) Anmeldetag: 05.03.2024
(51) Int. Cl.: A43C 11/16

(54) **SCHUH MIT SCHNELLVERSCHLUSS**

(30) Priorität: 09.03.2023 DE 102023105849
(71) Anmelder: Hero GmbH & Co. KG, 84048 Mainburg (DE)
(72) Erfinder: HAIMERL, Michael, 84048 Mainburg (DE)
(74) Vertreter: Hartig, Michael

(57) **Zusammenfassung**

Die Anmeldung betrifft einen Schuh mit einem Schaft und einer Sohle, wobei der Schuh einen Federverschluss mit einer Feder und ein mit der Feder koppelbares Verschlusselement aufweist, wobei die Feder zwischen einem gespannten Zustand und einem entspannten Zustand geschaltet werden kann, wobei die Feder im gespannten Zustand keinen Zug auf das damit gekoppelte Verschlusselement ausübt, so dass der Schuh für die Aufnahme eines Fußes eines Trägers geöffnet ist, während die Feder im zumindest teilweise entspannten Zustand einen Zug auf das Verschlusselement ausübt, so dass der Schuh über dem Fuß des Trägers geschlossen ist.

## Beschreibung

Die Erfindung betrifft einen Schuh, insbesondere einen Stiefel, mit Schnellverschluss.

Um eine schnelle Einsatzbereitschaft für den Ernstfall zu erreichen, ist es für die Feuerwehren von großer Bedeutung, dass die Stiefel der Einsatzkräfte in kürzester Zeit angezogen und geschlossen werden können. Während ursprünglich vor allem Stiefel ohne Schnürung oder spezielle Anpassung an den Fuß verwendet wurden, die jedoch den Vorteil bieten, schnell angezogen und geschlossen werden zu können, wurden in neuerer Zeit Stiefel entwickelt, die mit einem Verschluss aus einer Kombination von Schnürung und Reißverschluss ausgestattet sind, um sowohl eine optimale Passform als auch ein schnelles Schließen und Öffnen zu ermöglichen. Die Kombination aus Schnürung und Reißverschluss ist jedoch relativ aufwändig und teuer in der Herstellung. Daher ist es wünschenswert, einen Stiefel anzubieten, der die Ziele einer guten Passform für den Fuß und die Fähigkeit, schnell zu schließen, erreicht, aber weniger kostspielig in der Herstellung ist.

Die Aufgabe wird gelöst durch einen Schuh mit einem Schnellverschluss mit den Merkmalen gemäß dem Hauptanspruch. Der erfindungsgemäße Schuh umfasst einen Schaft und eine Sohle, wobei der Schuh zudem einen Federverschluss mit einer Feder und ein mit der Feder koppelbares Verschlusselement aufweist, wobei die Feder zwischen einem gespannten Zustand und einem entspannten Zustand umgeschaltet oder freigegeben werden kann, wobei die Feder im gespannten Zustand keinen Zug auf das damit gekoppelte Verschlusselement ausübt, so dass der Schuh für die Aufnahme eines Fußes eines Trägers geöffnet ist, während die Feder im zumindest teilweise entspannten Zustand oder freigegebenen Zustand einen Zug auf das Verschlusselement ausübt, so dass der Schuh über dem Fuß des Trägers geschlossen ist.

Der Federverschluss ermöglicht ein rasches Schließen des Schuhs durch Ausnutzung der Federkraft, die beispielsweise durch Lösen eines Riegels unmittelbar freigesetzt werden kann, womit der Schuh in kürzester Zeit vom geöffneten in den geschlossenen Zustand versetzt wird.

Gemäß einer Ausführungsform hat der Federverschluss eine Auslösevorrichtung, wie beispielsweise einen Riegel oder Sperrmechanismus, die eingerichtet ist, die Feder aus dem gespannten Zustand zu lösen, so dass sie in den entspannten Zustand übergeht und der Schuh geschlossen wird. Durch Auslösen der Auslösevorrichtung, wie beispielsweise das Drücken oder Ziehen eines Hebels oder Knopfes oder durch Ziehen an einem Kabel eines Riegels oder Sperrmechanismus, wird es möglich den über den Fuß gestreiften Schuh besonders schnell zu schließen.

Gemäß einer weiteren Ausführungsform umfasst das Verschlusselement eine Schnürung des Schuhs, die mit dem Federverschluss verbunden werden kann und wobei der Federverschluss eingerichtet ist, die Schnürung des Schuhs bei einem Übergang der Feder vom gespannten Zustand in den freigegebenen oder zumindest teilweise entspannten Zustand zu straffen. Mithilfe der Schnürung kann ein optimaler Sitz des Schuhs am Fuß erzielt werden. Das Verschlusselement kann auch durch ein Band oder Kabel, das an einer Seite des Schuhs festgelegt ist, gebildet sein.

Gemäß einer weiteren Ausführungsform ist die Schnürung des Schuhs in zwei Bereiche unterteilt ist und jedem der Bereiche ein Verschluss des Schuhs zugeordnet ist, wobei zumindest einer der Verschlüsse ein Federverschluss ist. Durch Unterteilung der Schnürung in zwei Bereiche, die beispielsweise dem Fuß und dem Unterschenkel des Trägers zugeordnet sind, kann eine für den Träger optimal eingestellte Passform und ein optimaler Sitz des Schuhs erreicht werden.

Gemäß einer weiteren Ausführungsform weist der Schuh eine Lasche auf und ist der Federverschluss mit der Lasche verbunden, so dass nach einem Lösen der Feder aus dem gespannten Zustand die Lasche an den Schaft gezogen wird. Beispielsweise kann der Federverschluss am Schaft des Schuhs angeordnet sein und über eine Schnürung, ein Kabel oder ein Band mit der Lasche verbunden sein, sodass durch Lösen der Feder des Federverschlusses die Lasche an den Schaft gezogen und der Schuh geschlossen wird. Die Lasche kann auf einer Seite, wie beispielsweise an ihrem in Richtung der Zehen orientierten Ende mit dem Schuh verbunden sein. Zusätzlich kann die Lasche auch auf einer Längsseite mit dem Schuh, insbesondere dem Schaft verbunden sein oder mit diesem ein Teil bilden. Die Lasche kann aus dem Material des Schuhs oder Schafts oder aus einem anderen Material gebildet sein oder dieses aufweisen. Insbesondere kann das Material der Lasche flexibel oder starr sein und ein Leder oder einen Kunststoff oder Textil aufweisen oder daraus gebildet sein. Insbesondere kann die Lasche aus einem Spritzgussmaterial hergestellt sein und eine starre Struktur aufweisen. Die Lasche kann die Funktion eines Protektors oder Schienbeinschoners aufweisen. Die Lasche kann auf der Innenseite oder Außenseite mit einem anderen Material versehen sein, wie beispielsweise einer Polsterung. Bei dem Schuh kann es sich um einen Stiefel, insbesondere einen Stiefel für Einsatzkräfte, wie Feuerwehr, Polizei oder Katastrophenschutz handeln.

Gemäß einer weiteren Ausführungsform ist die Feder des Federverschlusses eine Spiralfeder, die durch einen Drehmechanismus vorgespannt werden kann. Der Drehmechanismus kann den Deckel eines Gehäuses des Federverschlusses aufweisen, der gegenüber dem Gehäuse, in dem die Spiralfeder angeordnet und and einem Ende festgelegt ist, gedreht werden kann. Im Gehäuse des Federverschlusses kann ein Sperr- oder Rastmechanismus oder Riegel vorgesehen sein, der mit dem Deckel gekoppelt ist, so dass die ebenfalls mit dem Deckel gekoppelte Feder durch Drehen des Deckels gespannt werden kann. Durch den Sperr- oder Rastmechanismus oder Riegel wird ein selbständiges Zurückdrehen des Deckels durch die unter Spannung stehende Spiralfeder verhindert. Die Spiralfeder ist mit der Schnürung, dem Kabel oder Band verbunden, so dass diese bzw. dieses beim Lösen des Sperr- oder Rastmechanismus oder Riegels durch die Entspannungsbewegung der Feder bzw. deren Federkraft mitgenommen und gestrafft bzw. gespannt wird. Dadurch wird der Schuh geschlossen.

Gemäß einer weiteren Ausführungsform weist der Schuh eine Lasche auf und ist der Federverschluss auf der Lasche angeordnet und mit dem Schaft verbunden, so dass der Schuh durch die Lasche nach dem Lösen der Feder des Federverschlusses verschlossen wird.

Gemäß einer weiteren Ausführungsform ist der Federverschluss auf der Lasche angeordnet und mit dem Schaft verbunden, so dass der Schuh nach dem Auslösen des Federverschlusses durch die Lasche verschlossen wird. Beispielsweise kann der Federverschluss über eine Schnürung, ein Kabel oder ein Band mit dem Schuh oder Schaft verbunden sein, sodass durch Lösen der Feder des Federverschlusses die Lasche an den Schaft gezogen und der Schuh geschlossen wird. Wie oben angegeben kann die Lasche kann auf einer Seite, wie beispielsweise an ihrem in Richtung der Zehen orientierten Ende mit dem Schuh verbunden sein. Zusätzlich oder alternativ kann die Lasche auch auf einer Längsseite mit dem Schuh, insbesondere dem Schaft verbunden sein oder mit diesem ein Teil bilden.

Weitere Merkmale, Eigenschaften und Vorteile der Erfindung ergeben sich aus der nachfolgend anhand der in der Zeichnung beschriebenen Ausführungsform der Erfindung, in welcher
- FIG. 1: schematisch einen Schuh gemäß einer Ausführungsform der Erfindung zeigt;
- FIG. 2: schematisch den Schuh in einer Ansicht von oben zeigt;
- FIG. 3: einen Federverschluss gemäß einer Ausführungsform der Erfindung zeigt.

Im Folgenden wird eine Ausführungsform des erfindungsgemäßen Schuhs 1 anhand der Figuren beschrieben. Der Schuh 1, wie in der Fig. 1 schematisch dargestellt, umfasst einen Schaft 2, eine Sohle 3 und eine Lasche 5. Die Lasche 5 ist an ihrem unteren, zehenseitigen Ende mit dem Schuh 1 schwenkbar verbunden. Auf der Lasche 5 ist in Höhe des unteren Schienbeins ein erster Federverschluss 7 und am Rist ein zweiter Federverschluss 8 angeordnet. Der in Fig. 3 im Detail dargestellte Federverschluss 7, 8 ist von der Rückseite der Lasche 5 durch Öffnungen in der Lasche 9 eingefügt und mit Befestigungsmitteln, wie beispielsweise Nieten, an der Lasche 9 befestigt. Der Federverschluss 7, 8 hat ein auf einer Basisplatte angeordnetes rundes Gehäuse 9, in dem eine Spiralfeder 11 angeordnet ist, die an einem Ende mit einem Deckel 13 und am anderen Ende mit dem Gehäuse 9 gekoppelt oder festgelegt ist.

Zudem weist der Schuh 2 eine obere Schnürung 15 und eine untere Schnürung 16 auf, die mit dem jeweiligen Deckel 13 des oberen bzw. unteren Federfederverschlusses 7, 8 lösbar verbunden und auf beiden Seiten des Schafts 2 festgelegt sind. Jeder der Federverschlüsse 7, 8 kann durch drehen des jeweiligen Deckels 13 gespannt werden. Im Gehäuse 9 ist ein Rastmechanismus bzw. Riegel angeordnet, so dass die Spiralfeder 11 durch Drehen des Deckels 13 auf eine bestimmte Spannung vorgespannt werden kann und dann durch den Rastmechanismus in dem gespannten Zustand gehalten wird. Durch Lösen des Rastmechanismus mittels eines Auslöseknopfes oder Kabels geht die Feder in den entspannten Zustand über, wobei der mit einem Ende der Spiralfeder 11 gekoppelte Deckel 13 gedreht wird und die jeweilige am Schaft festgelegte Schnürung 15, 16 durch die Federkraft der jeweiligen Spiralfeder 11 gestrafft wird. Dabei wird die Lasche 5 an den Schaft gezogen und der Schuh 1 über dem Fuß geschlossen. Der Halt des Schuhs am Fuß wird dabei wesentlich durch die Federkraft der Spiralfeder 11 bestimmt. Beim Straffen werden die Schnürungen 15, 16 jeweils in einer im jeweiligen Deckel 13 vorgesehenen Aufnahme beim Drehen des Deckels 13 durch die Spiralfeder 11 aufgewickelt. Dadurch hängen keine Teile der Schnürung lose vom Schuh 1 herab und die Gefahr eines Verfangens oder Hängenbleibens des Schuhs 1 kann vermieden werden.

Durch die unmittelbare Entfaltung der Spannkraft der Spiralfeder 11 bei Lösen des Rastmechanismus wird der Schuh 1 besonders rasch geschlossen. Durch das Vorsehen von zwei getrennten Schnürungen 15, 16 und Federverschlüssen 7, 8 kann die Spannkraft besser zwischen dem unteren und dem oberen Teil des Fußes verteilt werden. Dadurch kann der Tragekomfort erhöht werden.

Zum Öffnen des Schuhs wird der jeweilige Deckel 13 mit der Hand entgegen der Spannkraft der Spiralfeder 11 des jeweiligen Federverschlusses 7, 8 gedreht und damit die Schnürung 15, 16 abgewickelt und entspannt. Das Öffnen des Schuhs kann alternativ oder zusätzlich auch durch Ziehen an der Lasche 5 und damit an der Schnürung 15, 16 entgegen der Federkraft der Spiralfeder 11 erzielt werden. Durch das Drehen oder Ziehen wird andererseits gleichzeitig die Feder 11 gespannt und die Federkraft in der Feder 11 gespeichert. Die Drehung des Deckels oder das Ziehen an der Lasche 5 wird so lange fortgesetzt bis der Deckel 13 im Rastmechanismus einrastet, so dass der Deckel 13 losgelassen werden kann, ohne dass die Spiralfeder 11 die Federkraft entfaltet und die Schnürung 15, 16 gespannt wird. Der beschriebe Spann- und Lösevorgang ist für den ersten und den zweiten Federverschluss 7, 8 derselbe.

Der Schuh 1 weist zudem noch eine weitere Schnürung 19 über dem mittleren Teil des Fußes an den Mittelfußknochen auf.

Bei dem gezeigten Schuh 1 kann es sich um einen Feuerwehrstiefel oder einen sonstigen Stiefel handeln. Der gezeigte Schuh 1 kann jedoch auch ein Innenschuh eines Stiefels, wie z.B. eines Feuerwehrstiefels oder eines Skistiefels sein.

An der gezeigten Ausführungsform können zahlreiche Modifizierungen vorgenommen werden, ohne den Umfang der Erfindung zu verlassen. Insbesondere könnte zumindest ein Federverschluss 7, 8 auf dem Schaft 3 des Schuhs 1 angeordnet sein. Es kann anstelle von zwei Federverschlüssen 7, 8 nur einer vorgesehen sein. Auch könnte anstelle eines der Federverschlüsse 7, 8 ein Verschluss ohne Feder verwendet werden. Statt einer Schnürung kann auch ein Kabel oder Band verwendet werden. Das Kabel oder Band kann auch lediglich auf einer Seite am Schuh festgelegt sein, während das andere an einem Verschluss, insbesondere Federverschluss festgelegt ist.

### Bezugszeichenliste:

- 1: Schuh
- 2: Schaft
- 3: Sohle
- 5: Lasche
- 7, 8: Federverschluss
- 9: Gehäuse des Federverschlusses
- 11: Feder
- 13: Deckel des Federverschlusses
- 15: obere Schnürung
- 16: untere Schnürung
- 17: Öffnung
- 19: Schnürung

## Patentansprüche

1. Schuh (1) mit einem Schaft (2) und einer Sohle (3), wobei der Schuh (1) einen Federverschluss (7, 8) mit einer Feder (11) und ein mit der Feder (11) koppelbares Verschlusselement aufweist, wobei die Feder (11) zwischen einem gespannten Zustand und einem entspannten Zustand geschaltet werden kann, wobei die Feder (11) im gespannten Zustand keinen Zug auf das damit gekoppelte Verschlusselement ausübt, so dass der Schuh (1) für die Aufnahme eines Fußes eines Trägers geöffnet ist, während die Feder (11) im zumindest teilweise entspannten Zustand einen Zug auf das Verschlusselement ausübt, so dass der Schuh (1) über dem Fuß des Trägers geschlossen ist.

2. Schuh (1) nach Anspruch 1, wobei der Federverschluss (7, 8) eine Auslösevorrichtung hat, die eingerichtet ist, die Feder (11) aus dem gespannten Zustand zu lösen, so dass sie in den entspannten Zustand übergeht und der Schuh (1) geschlossen wird.

3. Schuh (1) nach Anspruch 1, wobei das Verschlusselement eine Schnürung (15, 16) des Schuhs (1) umfasst, die mit dem Federverschluss (7, 8) verbunden werden kann und wobei der Federverschluss (7, 8) eingerichtet ist, die Schnürung (15, 16) des Schuhs (1) bei einem Übergang der Feder (11) vom gespannten Zustand und den entspannten Zustand zu straffen.

4. Schuh (1) nach einem der vorhergehenden Ansprüche, wobei die Schnürung (15, 16) des Schuhs (1) in zwei Bereiche unterteilt ist und jedem der Bereiche ein Verschluss des Schuhs (1) zugeordnet ist, wobei zumindest einer der Verschlüsse ein Federverschluss (7, 8) ist.

5. Schuh (1) nach einem der vorhergehenden Ansprüche, wobei der Schuh (1) eine Lasche (5) aufweist und der Federverschluss (7, 8) mit der Lasche (5) verbunden ist, so dass nach einem Lösen der Feder (11) aus dem gespannten Zustand die Lasche (5) an den Schaft (2) gezogen wird.

6. Schuh (1) nach einem der vorhergehenden Ansprüche, wobei die Feder (11) des Federverschluss (7, 8) eine Spiralfeder ist, die durch einen Drehmechanismus gespannt werden kann.

7. Schuh (1) nach einem der vorhergehenden Ansprüche, wobei der Schuh (1) eine Lasche (5) aufweist und der Federverschluss (7, 8) auf der Lasche (5) angeordnet und mit dem Schaft (2) verbunden ist, so dass der Schuh (1) durch die Lasche (5) nach dem Lösen der Feder (11) des Federverschlusses (7, 8) verschlossen wird.
